# FASCICULE DE BREVET EUROPEEN

(11) **EP 1 387 002 B1**
(45) Date de publication et mention de la délivrance du brevet: **16.11.2005**
(21) Numéro de dépôt: 03015698.8
(22) Date de dépôt: 21.07.2003
(51) Int. Cl.: E01B 25/26

(54) **Dispositif d'aiguillage de regroupement pour guidage de porte ou de chariot**
Umstellungsweicheneinrichtung zur Führung einer Tür bzw. eines Karrens
Regroupment switch apparatus for guidance of a door or trolley

(30) Priorité: 29.07.2002 FR 0209618
(43) Date de publication de la demande: 04.02.2004
(73) Titulaire: MANTION S.A., 25000 Besançon (FR)
(72) Inventeur: Requet, Claude Andrè Pierre, 25170 Chaucenne (FR)
(74) Mandataire: Bugnion Genève

(56) Documents cités:
- EP-A- 0 826 828
- BE-A- 469 625
- CH-A- 274 108
- FR-A- 2 157 033
- FR-A- 2 194 202

## Description

La présente invention concerne un dispositif d'aiguillage de regroupement comprenant deux rails amont tubulaires et un rail tubulaire aval solidaires et par rapport auxquels est articulée une aiguille présentant des moyens mécaniques de mise en position de l'aiguille agissant par rotation de celle-ci lors de l'approche d'un élément circulant dans un des rails amont, le déplacement de l'aiguille étant obtenu par l'action de contact dudit élément sur lesdits moyens. Un aiguillage de regroupement permet de regrouper sur un rail en aval de l'aiguillage des éléments circulant sur plusieurs rails en amont de l'aiguillage.

Des rails munis de ce genre d'aiguillage servent, par exemple, au guidage de portes ou de chariots transportant des produits en cours d'assemblage sur des lignes fabrication dans les ateliers de production.

On connaît, de l'art antérieur, un aiguillage de regroupement comprenant deux rails en amont de l'aiguillage et un rail en aval de l'aiguillage. Les trois rails sont solidaires les uns des autres. Le dispositif d'aiguillage comprend principalement une aiguille articulée par rapport à un axe perpendiculaire aux directions des rails et pouvant être mise dans deux positions permettant la circulation de chariots, respectivement, du premier rail amont vers le rail aval et du deuxième rail amont vers le rail aval.

Le déplacement de l'aiguille dans une de ces positions est obtenu par l'action de contact d'un chariot sur l'aiguille. En effet, le chariot arrivant en contact avec l'aiguille exerce sur celle-ci des efforts tendant à déplacer l'aiguille vers sa position permettant le passage du chariot.

L'aiguille présente, à son extrémité, une forme particulière coopérant avec des cavaliers solidaires des rails pour éviter sa flexion due au passage des chariots.

Une telle réalisation présente des inconvénients. D'une part, dès qu'elle quitte une position pour rejoindre l'autre, l'aiguille est en porte-à-faux et se déforme en flexion sous l'action du chariot. Ceci nuit à la qualité du guidage du chariot. D'autre part, du fait de cette déformation, il existe des difficultés pour amener l'aiguille dans son autre position, l'extrémité de celle-ci ne se trouvant plus au même niveau que le cavalier destiné à la soulager.

L'invention a pour but de réaliser un dispositif d'aiguillage palliant ces inconvénients. Elle se propose, en particulier, de réaliser un dispositif d'aiguillage dans lequel l'aiguille est amenée sans difficulté dans ses deux positions et dans lequel l'aiguille est moins sujette aux déformations de flexion.

Selon l'invention telle que définie par la revendication 1 annexée, le dispositif d'aiguillage de regroupement est caractérisé en ce que l'aiguille (1) comprend au moins un bord curviligne pour réaliser une continuité entre les rails amont et le rail aval, que les moyens mécaniques agissent avant que ledit élément n'entre en contact avec l'aiguille, et qu'il comprend des cavaliers solidaires du rail aval et coopérant avec des ailes réalisées à l'extrémité de l'aiguille pour limiter la flexion de l'aiguille lors du passage dudit élément sur celle-ci.

Les moyens de mise en position peuvent comprendre deux leviers articulés par rapport aux rails et liés cinématiquement à l'aiguille de manière à ce que leur rotation provoque la rotation de l'aiguille.

Dans ce cas, le levier associé à un premier rail amont et l'aiguille, d'une part, et le levier associé au deuxième rail amont et l'aiguille, d'autre part, peuvent être liés par des liaisons ponctuelles bilatérales.

Le passage d'un élément dans le premier rail amont, respectivement, dans le deuxième rail amont entraîne la rotation du levier associé au premier rail amont, respectivement, du levier associé au deuxième rail amont par contact de l'élément avec le bord du levier associé au premier rail amont, respectivement, avec le bord du levier associé au deuxième rail amont.

Le dispositif d'aiguillage de regroupement peut présenter des moyens d'indexation des leviers et de l'aiguille dans deux positions, l'une permettant la circulation des éléments du premier rail amont au rail aval, l'autre permettant la circulation d'éléments du deuxième rail amont au rail aval.

Les moyens d'indexation peuvent comprendre un ressort de torsion coopérant avec un pion solidaire de l'aiguille.

Le dessin annexé représente, à titre d'exemple, un dispositif d'aiguillage selon l'invention.

La figure 1 est une vue de dessus du dispositif d'aiguillage selon l'invention.

La figure 2 est un schéma cinématique du dispositif d'aiguillage, l'aiguille étant représentée dans deux positions.

La figure 3 est une vue en coupe transversale d'un rail dans lequel circule un élément.

La figure 4 est une vue de la section transversale du rail selon le plan IV-IV de la figure 1.

La figure 5 est une vue partielle de la section longitudinale du rail selon le plan V-V de la figure 4.

La figure 6 est une vue de la section transversale du dispositif d'aiguillage selon le plan VI-VI de la figure 1.

Le dispositif d'aiguillage 50, représenté à la figure 1, comprend principalement des rails 13 et 14, une aiguille 1 et des leviers 3 et 4. Le rail rectiligne 14, comprend une partie 14a en amont de l'aiguillage et une partie 14b en aval de l'aiguillage. Le rail curviligne 13 est situé en amont de l'aiguillage et rejoint le rail 14 au niveau de l'aiguillage. Les rails sont solidaires les uns des autres. Ils sont liés par des soudures.

Les rails 13 et 14, constitués d'un profilé et représentés à la figure 3, ont une section approximativement rectangulaire et présentent, dans leur partie inférieure, une rainure longitudinale 16. Ces rails sont destinés à recevoir et à guider des éléments 41. De tels éléments comportent au moins un essieu constitué par deux roulettes 24 et 25 montées en liaison pivot sur un axe 21. Ce dernier est monté serré dans un alésage 26 réalisé dans le bâti 20 de l'élément 41 sortant du rail par la rainure 16. Les éléments 41 se déplacent en roulant sur les ailes inférieures 44 et 45 du profilé. Des pentes 42 et 43 réalisées sur les ailes latérales du profilé permettent de guider transversalement les éléments 41.

Une platine 2, supportant les leviers 3 et 4, est liée aux deux rails 13 et 14 par des soudures 17. Une platine 65 supportant l'aiguille 1 est de même liée aux deux rails 13 et 14.

L'aiguille 1 est articulée autour d'un axe vertical 11 sur la platine 65 et peut occuper deux positions dans lesquelles l'extrémité de l'aiguille 1 est en contact avec le rail 14b d'un côté ou de l'autre de la rainure du profilé. Elle consiste en une tôle plate présentant un bord rectiligne et un bord curviligne ayant la même courbure que le rail 13. L'aiguille permet de réaliser une continuité entre le rail amont 13 et le rail aval 14b lorsqu'elle occupe la position dans laquelle elle est représentée à la figure 1 et une continuité entre le rail amont 14a et le rail aval 14b lorsqu'elle occupe l'autre position. De l'autre côté de son articulation, l'aiguille à une section rectangulaire et comporte à son extrémité un pion 12 d'axe vertical.

Les leviers 3 et 4 sont respectivement articulés sur la platine 2 autour des axes 9 et 10.

Ils présentent chacun à leur extrémité des trous oblongs 7 et 8. Ceux-ci sont traversés par le pion 12 de l'aiguille. Chacun des leviers 3 et 4 est, par conséquent, en liaison ponctuelle bilatérale avec l'aiguille 1. Le levier 3 présente à son autre extrémité un bord 5 avec lequel la partie 27 du bâti de l'élément 41 est destinée à venir en contact lorsque celui-ci se déplace dans le rail 13 et lorsque l'aiguille 1 n'est pas dans la position adéquate pour assurer la continuité entre le rail 13 et le rail 14b. Le levier 4 présente à son autre extrémité un bord 6 avec lequel la partie 27 du bâti de l'élément 41 est destinée à venir en contact lorsque celui-ci se déplace dans le rail 14a et lorsque l'aiguille 1 n'est pas dans la position adéquate pour assurer la continuité entre le rail 14a et le rail 14b.

En effet, comme représenté schématiquement à la figure 2, lorsque l'aiguille 1 et les leviers 3 et 4 sont dans les positions représentées en traits continus, si un élément se déplace dans le rail 14a en direction du rail 14b, celui-ci entre en contact avec le levier 4. L'action provoquée par ce contact fait tourner le levier 4 autour de son axe 10. Cette rotation entraîne la rotation du levier 3 et de l'aiguille 1 qui vient en position permettant de guider l'élément 41 du rail 14a au rail 14b. L'aiguille 1 et les deux leviers 3 et 4 se trouvent alors dans la position représentée en traits pointillés.

Le levier 3 se trouve alors dans une position telle que lorsqu'un élément se déplace dans le rail 13 en direction du rail 14b, celui-ci entre en contact avec le levier 3. L'action provoquée par ce contact fait tourner le levier 3 autour de son axe 9. Cette rotation entraîne la rotation du levier 4 et de l'aiguille 1 qui vient en position permettant de guider l'élément 41 du rail 13 au rail 14b. L'aiguille 1 et les deux leviers 3 et 4 se trouvent alors dans la position représentée en traits continus à la figure 2.

Comme représenté aux figures 4 et 5, l'extrémité de l'aiguille 1 présente deux ailes 32 et 33 s'étendant horizontalement et venant se loger, suivant la position de l'aiguille, respectivement dans deux cavaliers 30 et 31 liés au rail 14b de part et d'autre de la rainure longitudinale inférieure. Ces cavaliers sont destinés à reprendre les efforts exercés par les éléments 41 sur l'aiguille lors de leur passage et à limiter ainsi la flexion de celle-ci.

Un ressort de torsion 40 est solidaire de la platine 2. Ce ressort 40, en forme de spirale, présente une extrémité agissant sur le pion 12 pour créer deux positions d'équilibre stable pour l'aiguille 1. Ces moyens d'indexation peuvent comprendre des moyens élastiques autres qu'un ressort en forme de spirale.

L'invention peut bien entendu être réalisée avec d'autres profils de rail que celui décrit ici. Les éléments circulants dans les rails peuvent être des éléments roulant ou des éléments glissant.

## Revendications

1. Dispositif d'aiguillage de regroupement comprenant deux rails tubulaires amont (13, 14a) et un rail tubulaire aval (14b) solidaires et par rapport auxquels est articulée une aiguille (1), présentant des moyens mécaniques (3, 4) de mise en position de l'aiguille (1) agissant par rotation de celle-ci lors de l'approche d'un élément (41) circulant dans un des rails amont (13, 14a), le déplacement de l'aiguille étant obtenu par l'action de contact dudit élément (41) sur lesdits moyens (3, 4), **caractérisé en ce que** l'aiguille (1) comprend au moins un bord curviligne pour réaliser une continuité entre les rails amont (13, 14a) et le rail aval (14b), que les moyens mécaniques (3, 4) agissent avant que ledit élément (41) n'entre en contact avec l'aiguille, et qu'il comprend des cavaliers (30, 31) solidaires du rail aval (14b) et coopérant avec des ailes (32, 33) réalisées à l'extrémité de l'aiguille pour limiter la flexion de l'aiguille (1) lors du passage dudit élément (41) sur celle-ci.

2. Dispositif d'aiguillage selon la revendication 1, **caractérisé en ce que** les moyens (3, 4) de mise en position comprennent deux leviers (3, 4) articulés par rapport aux rails et liés cinématiquement à l'aiguille (1) de manière à ce que leur rotation provoque la rotation de l'aiguille (1).

3. Dispositif d'aiguillage selon la revendication 2, **caractérisé en ce que** le levier (3), associé à un premier rail amont (13), et l'aiguille (1), d'une part, et le levier (4), associé au deuxième rail amont (14a), et l'aiguille (1), d'autre part, sont liés par des liaisons ponctuelles bilatérales.

4. Dispositif d'aiguillage de regroupement selon la revendication 2 ou 3, **caractérisé en ce que** le passage d'un élément (41) dans le premier rail amont (13), respectivement, le deuxième rail amont (14a) entraîne la rotation du levier (3) associé au premier rail amont (13), respectivement, du levier (4) associé au deuxième rail amont (14a) par contact de l'élément (41) avec le bord (5) du levier (3) associé au premier rail amont (13), respectivement, avec le bord (6) du levier (4) associé au deuxième rail amont (14a).

5. Dispositif d'aiguillage de regroupement selon l'une des revendications 2 à 4, **caractérisé en ce qu'**il présente des moyens d'indexation (40, 12) des leviers (3, 4) et de l'aiguille (1) dans deux positions, l'une permettant la circulation d'éléments (41) du premier rail amont (13) au rail aval (14b), l'autre permettant la circulation d'éléments du deuxième rail amont (14a) au rail aval (14b).

6. Dispositif d'aiguillage de regroupement selon la revendication 5, **caractérisé en ce que** les moyens d'indexation (40, 12) comprennent un ressort de torsion (40) coopérant avec un pion (12) solidaire de l'aiguille (1).

## Patentansprüche

1. Umstellungsweichen-Anordnung, mit zwei zur Weiche führenden rohrförmigen Schienen (13, 14a) und einer von der Weiche abführenden Schiene (14b), die fest miteinander verbunden sind und an denen eine Weiche (1) angelenkt ist, wobei mechanische Mittel (3, 4) zum Stellen der Weiche (1) vorgesehen sind, welche beim Herannahen eines Elements (41), das auf einer der zur Weiche führenden Schienen (13, 14a) läuft, durch Verschwenken wirken und das Stellen der Weiche durch die Wirkung der Berührung des genannten Elements (41) mit den genannten Mitteln (3, 4) erfolgt, **dadurch gekennzeichnet, dass** die Weiche (1) mindestens einen gekrümmten Rand zwecks Herstellung einer Kontinuität zwischen den ankommenden Schienen (13, 14a) und der ablaufenden Schiene (14b), dass die mechanischen Mittel (3, 4) in Tätigkeit treten, bevor das genannte Element (41) mit der Weiche in Berührung kommt, und dass Reiter (30, 31) vorgesehen sind, die fest mit der ablaufenden Schiene (14b) verbunden sind und mit Flügeln (32, 33) zusammenwirken, welche am Ende der Weiche angebracht sind, damit ein Verbiegen der Weiche (1) beim Durchgang des genannten Elements (41) begrenzt wird.

2. Weichenanordnung nach Anspruch 1, **dadurch gekennzeichnet, dass** die Mittel (3, 4) zum Stellen der Weiche zwei Hebel (3, 4) aufweisen, welche gegenüber den Schienen angelenkt sind und mit der Weiche (1) kinematisch derart verbunden sind, dass ihr Verschwenken ein Schwenken der Weiche (1) herbeiführt.

3. Weichenanordnung nach Anspruch 2, **dadurch gekennzeichnet, dass** einerseits der Hebel (3), der einer ersten ankommenden Schiene (13) zugeordnet ist, und der Hebel (4), welcher der zweiten ankommenden Schiene (14a) zugeordnet ist, und andererseits die Weiche (1) über punktweise zweiseitige Verbindungen miteinander verknüpft sind.

4. Umstellungsweichen-Anordnung nach Anspruch 2 oder 3, **dadurch gekennzeichnet, dass** der Durchlauf eines Elements (41) durch die erste ankommende Schiene (13) bzw. die zweite ankommende Schiene (14a) ein Verschwenken des Hebels (3), welcher der ersten ankommenden Schiene (13) zugeordnet ist, bzw. des Hebels (4), welcher der zweiten ankommenden Schiene (14a) zugeordnet ist, durch eine Berührung des Elements (41) mit dem Rand (5) des Hebels (3), welcher der ersten ankommenden Schiene (13) zugeordnet ist, bzw. mit dem Rand (6) des Hebels (4), welcher der zweiten ankommenden Schiene (14a) zugeordnet ist, bewirkt.

5. Umstellungsweichen-Anordnung nach einem der Ansprüche 2 bis 4, **dadurch gekennzeichnet, dass** sie Mittel zur Einrastung (40, 12) der Hebel (3, 4) und der Weiche (1) in zwei Stellungen aufweist, wobei die eine Stellung den Durchgang von Elementen (41) von der ersten ankommenden Schiene (13) in die ablaufende Schiene (14b) und die andere Stellung den Durchgang von Elementen (41) von der zweiten ankommenden Schiene (14a) in die ablaufende Schiene (14b ermöglicht.

6. Umstellungsweichen-Anordnung nach Anspruch 5, **dadurch gekennzeichnet, dass** die Mittel zur Einrastung (40, 12) eine Torsionsfeder (40) umfassen, welche mit einem Stift 12) zusammenwirkt, der an der Weiche (1) befestigt ist.

## Claims

1. Regroupment switch device, comprising two tubular upstream rails (13, 14a) and one tubular downstream rail (14b) that are integrally formed together, and to which a switch (1) is articulated, the device having mechanical means (3, 4) for positioning the switch (1) acting by rotating the latter on the approach of an element (41) travelling in one of the upstream rails (13, 14a), the setting of the switch being obtained by the contacting action of said element (41) on said means (3, 4), **characterised in that** the switch (1) comprises at least one curved edge for establishing a continuity between the upstream rails (13, 14a) and the downstream rail (14b), that the mechanical means (3, 4) act before said element (41) comes in contact with the switch, and that the device comprises riders (30, 31) fastened to the downstream rail (14b) and co-acting with wings (32, 33) provided at the end of the switch for limiting the bending of the switch (1) during the passage of said element (41) on the switch.

2. Switch device according to claim 1, **characterised in that** the positioning means (3, 4) comprises two levers (3, 4) hinged to the rails and cinematically connected to the switch so that their rotation causes the rotation of the switch (1).

3. Switch device according to claim 2, **characterised in that** the lever (3) associated to a first upstream rail (13) and the switch (1) and the lever (4) associated to the second upstream rail (14a), at one hand, and the switch (1), on the other hand, are connected to each other by punctual bilateral connections.

4. Regroupment switch device according to claim 2 or 3, **characterised in that** the passage of an element (41) in the first upstream rail (13) or, respectively, the second upstream rail (14a) causes the rotation of the lever (3) associated to the first upstream rail (13) or, respectively, the rotation of the lever (4) associated to the second upstream rail (14a) by a contact of the element (41) with the edge (5) of the lever (3) associated to the first upstream rail (13) or, respectively, with the edge (6) of the lever (4) associated to the second upstream rail (14a).

5. Regroupment switch device according to any one of claims 2 to 4, **characterised in that** it comprises indexing means (40, 12) of the levers (3, 4) of the switch (1) in two positions, the first one allowing the travel of elements (41) from the first upstream rail (13) to the downstream rail (14b), and the other permitting the travel of elements from the second upstream rail (14a) to the downstream rail (14b).

6. Regroupment switch device according to claim 5, **characterised in that** the indexing means (40, 12) comprise a torsion spring (40) co-acting with a slug (12) fastened to the switch (1).
